# FASCICULE DE BREVET EUROPEEN

(11) **EP 0 773 184 B1**
(45) Date de publication et mention de la délivrance du brevet: **18.10.2000**
(21) Numéro de dépôt: 96402400.4
(22) Date de dépôt: 12.11.1996
(51) Int. Cl.: B66F 3/12

(54) **Cric comportant un montage de tourillon pour la tige de manoeuvre du cric**
Wagenheber mit Zapfenmontage für die Spindel des Wagenhebers
Jack with an assembly of the barrel for the screw-threaded member of the jack

(30) Priorité: 13.11.1995 FR 9513392
(43) Date de publication de la demande: 14.05.1997
(73) Titulaire: Adwest Bowden France S.A., 60730 Cauvigny (FR)
(72) Inventeur: Ruffie, Gilles, 45300 Boynes (FR); Framboisier, David, 45000 Orleans (FR)
(74) Mandataire: Schrimpf, Robert

(56) Documents cités:
- EP-A- 0 327 484
- DE-A- 2 756 108
- DE-A- 3 037 934
- DE-A- 4 130 108

## Description

L'invention concerne les crics comportant une tige de manoeuvre rotative montée à pivotement sur deux parois en vis à vis d'une pièce du cric (ou deux parois en vis à vis appartenant respectivement à l'une et à l'autre de deux pièces du cric) au moyen d'un tourillon dont l'axe de pivotement est perpendiculaire à l'axe de rotation de la tige, les deux extrémités du tourillon étant montées à pivotement respectivement dans l'un et dans l'autre de deux évidements en vis à vis pratiqués respectivement dans l'une et l'autre de ces deux parois.

Le problème se pose de mettre en place facilement chaque extrémité du tourillon dans l'évidement correspondant et d'empêcher ensuite que cette extrémité ressorte de l'évidement.

Les publications DE-A- 30 37 934, DE-A- 27 56 108 et DE-A 41 30 108 décrivent des réalisations dans lesquelles la mise en place du tourillon est facilitée par un découpage latéral de l'évidement. La publication EP-A 0 327 484 décrit une solution dans laquelle on évite ce découpage latéral qui fragilise le montage mais nécessite une réduction de la section des extrémités du tourillon diminuant de ce fait la résistance mécanique, afin de permettre le montage dans l'évidement, également rendu plus compliqué.

La présente invention a pour objet une solution facilitant le montage tout en conservant au montage une solidité appropriée.

On y parvient, selon l'invention, avec un montage caractérisé en ce que chaque évidement est délimité par une paroi latérale dont la partie inférieure est apte à constituer un berceau pour le tourillon et dont la partie supérieure débouche à l'extérieur et permet de descendre l'extrémité du tourillon dans son berceau, et est délimité par une face de fond, en ce que la tranche de l'extrémité du tourillon comporte une saillie, et en ce que ladite face de fond présente un creusement local apte à recevoir ladite saillie et à lui permettre de tourner avec le tourillon lorsque celui-ci repose dans ledit berceau, en ce que ladite face de fond présente une gorge qui fait communiquer ledit creusement avec l'extérieur et qui est conçue pour que ladite saillie puisse coulisser dans la gorge jusqu'à être reçue intégralement dans ledit creusement pendant la mise en place du tourillon dans ledit berceau, ladite saillie étant choisie en sorte que la position angulaire du tourillon pour permettre l'introduction de ladite saillie dans la gorge soit en dehors de la plage des positions angulaires que le tourillon puisse prendre en service.

On décrira ci-après une réalisation d'un montage de tourillon conforme à l'invention, cette réalisation n'étant décrite et représentée qu'à titre d'exemple, en référence aux figures du dessin joint sur lequel :
- la fig. 1 est une vue en plan de deux parois en vis-à-vis d'un cric sur lesquelles est monté le tourillon de la tige filetée de manoeuvre du cric ;
- la fig. 2 est une coupe du montage par un plan passant par l'axe de pivotement du tourillon et l'axe de rotation de la tige filetée, et
- les figs. 3A, 3B, 3C et 3D sont des vues en perspective d'étapes successives du montage d'une extrémité du tourillon dans l'évidement correspondant.

On voit sur la fig. 1 deux parois opposées (1,1') d'une pièce du cric, par exemple les deux ailes opposées d'une jambe ayant en section droite la forme d'un U (ou deux parois en vis à vis appartenant à deux pièces différentes du cric) sur lesquelles doit être monté le tourillon 2 qui permet à la tige de manoeuvre 3 du cric de pivoter autour d'un axe perpendiculaire à l'axe de rotation de la tige.

Le tourillon comporte de façon en soi connue une partie centrale traversée par un alésage fileté dans lequel engrène la tige 3 et deux extrémités cylindriques. Sur la tranche de chaque extrémité le tourillon comporte une saillie 8 (8') constituée dans cet exemple par un secteur circulaire déterminé par une courbe qui prolonge la surface cylindrique du tourillon et par une corde inférieure au diamètre de ce cylindre.

Les faces en regard (1a, 1'a) des parois (1,1') présentent des évidements opposés (4,4') en forme de U, pour recevoir les extrémités respectives cylindriques (2a, 2a') du tourillon (2).

Comme on le voit le mieux sur les figures 3A à 3D, l'évidement 4 de la paroi 1 débouche latéralement sur un bord libre (1b) de cette paroi et est délimité latéralement par une paroi (9) dont la partie inférieure est de forme semi-circulaire pour maintenir l'extrémité du tourillon et lui permettre de tourner sur elle-même. L'évidement est délimité dans l'épaisseur de la paroi par une face de fond (5) qui présente un premier creusement local (6), apte à recevoir la saillie du tourillon et à lui permettre de tourner avec le tourillon lorsque ce dernier repose sur la paroi 9, et un deuxième creusement local (7) constituant une gorge qui fait communiquer le premier creusement avec ledit bord libre (1a) et dans laquelle ladite saille peut coulisser jusqu'à être reçue intégralement dans le premier creusement.

La position de la saillie (8,8') est choisie de façon que la position angulaire du tourillon qui permet d'introduire la saillie (8) dans la gorge (7) soit en dehors de la plage des positions angulaires que le tourillon puisse prendre en service.

Des dispositions analogues sont prévues sur l'évidement opposé (4') et sur l'autre extrémité (2a') du tourillon 2.

Pour mettre en place le tourillon, on le présente (fig. 3A) aux parois (1,1') en sorte que les saillies (8,8') du tourillon puisse glisser dans les gorges respectives (7,7') jusqu'à ce que les extrémités du tourillon repose dans les creusements (6,6') (fig. 3B). Un pivotement du tourillon amène alors ce dernier dans une position où les saillies (8,8') ne peuvent plus remonter dans les gorges (7,7') comme on le voit sur les figures 3C et 3D qui montre les positions angulaires du tourillon correspondant aux fins de course de pivotement de la tige filetée de commande du cric.

L'invention s'applique notamment aux crics utilisés pour soulever une automobile.

## Revendications

1. Cric comportant une tige de manoeuvre rotative (3) montée à pivotement sur deux parois en vis à vis (1b, 1c) d'une pièce du cric au moyen d'un tourillon (2) dont l'axe de pivotement est perpendiculaire à l'axe de rotation de la tige (3), les deux extrémités (2a ; 2a') du tourillon (2) étant montées à pivotement respectivement dans l'un et dans l'autre de deux évidements en vis à vis (4, 4') pratiqués respectivement dans l'une et l'autre de ces deux parois (1, 1'), caractérisé en ce que chaque évidement (4, 4') est délimité par une paroi latérale (9) dont la partie inférieure est apte à constituer un berceau pour le tourillon (2) et dont la partie supérieure permet de descendre le tourillon (2) dans son berceau et débouche à l'extérieur, et est délimité par une face de fond (5), en ce que la tranche de l'extrémité du tourillon (2) comporte une saillie (8, 8') et en ce que ladite face de fond (5) présente un creusement local (6) apte à recevoir ladite saillie (8, 8') du tourillon (2) et la maintenir tout en lui permettant de tourner avec le tourillon (2), et présente également une gorge (7) qui fait communiquer ledit creusement (6) avec l'extérieur et qui est conçue pour que ladite saillie (8, 8') puisse coulisser dans la gorge (7) jusqu'à être reçue intégralement dans ledit creusement (6) pendant l'introduction du tourillon (2) dans son berceau, ladite saillie (8, 8') étant choisie en sorte que la position angulaire du tourillon (2) pour permettre l'introduction de la saillie (8, 8') dans ladite gorge (7) soit en dehors de la plage des positions angulaires que le tourillon (2) puisse prendre en service.

2. Cric selon la revendication 1, caractérisé en ce que ladite paroi latérale (9) de l'évidement est en forme de U.

3. Cric selon la revendication 1 ou 2, caractérisé en ce que ladite saillie (8, 8') a la forme d'un secteur circulaire dont la courbe prolonge la surface cylindrique du tourillon (2) et dont la corde est inférieure au diamètre de ce cylindre.

## Patentansprüche

1. Wagenheber mit einer drehbaren Betätigungsspindel (3), die zur Schwenkbewegung auf zwei gegenüberliegenden Wänden (1b, 1c) eines Bauteils des Wagenhebers mittels eines Zapfens (2) angebracht ist, dessen Schwenkachse senkrecht zur Drehachse der Spindel (3) verläuft, wobei die beiden Enden (2a; 2a') des Zapfens (2) jeweils zur Schwenkbewegung in der einen bzw. in der anderen zweier gegenüberliegender Vertiefungen (4, 4') angebracht sind, die in der einen bzw. der anderen dieser beiden Wände (1, 1') ausgespart sind, dadurch gekennzeichnet, daß jede Vertiefung (4, 4') durch eine Seitenwand (9) begrenzt ist, deren unterer Teil dazu eingerichtet ist, eine Wiege für den Zapfen (2) zu bilden, und deren oberer Teil es gestattet, den Zapfen (2) in seine Wiege abzusenken, und nach außen mündet, und durch eine Bodenfläche (5) begrenzt ist, daß die Schnittfläche des Endes des Zapfens (2) einen Vorsprung (8, 8') aufweist, und daß die genannte Bodenfläche (5) eine örtliche Aussparung (6) aufweist, die dazu eingerichtet ist, den genannten Vorsprung (8, 8') des Zapfens (2) aufzunehmen und ihn zu halten, wobei ihm gleichzeitig gestattet ist, sich zusammen mit dem Zapfen (2) zu drehen, und auch eine Nut (7) aufweist, die eine Verbindung zwischen der genannten Aussparung (6) und der Außenseite herstellt und so ausgebildet ist, daß der genannte Vorsprung (8, 8') in der Nut (7) gleiten kann, bis er während des Einführens des Zapfens (2) in seine Wiege in seiner Gesamtheit in der genannten Aussparung (6) aufgenommen ist, wobei der genannte Vorsprung (8, 8') derart gewählt ist, daß die Winkellage des Zapfens (2) zum Gestatten des Einführens des Vorsprungs (8, 8') in die genannte Nut (7) außerhalb des Bereiches der Winkellagen liegt, die der Zapfen (2) im Betrieb einnehmen kann.

2. Wagenheber nach Anspruch 1, dadurch gekennzeichnet, daß die genannte Seitenwand (9) der Vertiefung U-förmig ist.

3. Wagenheber nach Anspruch 1 oder 2, dadurch gekennzeichnet, daß der genannte Vorsprung (8, 8') die Form eines Kreissektors hat, dessen Krümmung die Zylinderfläche des Zapfens (2) verlängert und dessen Sehne kleiner ist als der Durchmesser dieses Zylinders.

## Claims

1. A jack comprising a rotary drive shaft (3) pivotally mounted to two facing walls (1b, 1c) of a part of the jack by means of a pin (2) whose pivot axis is perpendicular to the axis of rotation of the shaft (3), the two ends (2a; 2a') of the pin (2) being pivotally mounted respectively in two facing recesses (4, 4') formed in respective ones of the two walls (1, 1'), the jack being characterized in that each recess (4, 4') is defined by a side wall (9) whose bottom portion is suitable for constituting a cradle for the pin (2) and whose top portion is defined by an end face (5) that opens out to the outside and enables the pin (2) to be lowered into its cradle, in that the end edge of the pin (2) has a projection (8, 8'), and in that said end face (5) presents a local hollow (6) suitable for receiving said projection (8, 8') of the pin (2) and for retaining it while enabling it to pivot with the pin (2), and also presents a groove (7) putting said hollow (6) into communication with the outside and designed so that said projection (8, 8') can slide along the groove (7) until it is fully received in said hollow (6) while the pin (2) is being inserted into its cradle, said projection (8) being selected in such a manner that the angular position of the pin (2) for enabling the projection (8, 8') to be inserted into said groove (7) lies outside the range of angular positions that the pin (2) can take up in operation.

2. A jack according to claim 1, characterized in that said side wall (9) of the recess is U-shaped.

3. A jack according to claim 1 or 2, characterized in that said projection (8, 8') is in the form of a circular sector whose arc extends the cylindrical surface of the pin (2) and whose chord is shorter than the diameter of the cylinder.
